# EUROPÄISCHE PATENTANMELDUNG

(11) **EP 1 285 705 A2**
(43) Veröffentlichungstag der Anmeldung: **26.02.2003**
(21) Anmeldenummer: 02405631.9
(22) Anmeldetag: 19.07.2002
(51) Int. Cl.: B21D 3/14, B21D 3/16, B29C 47/90

(54) **Verfahren und Vorrichtung zum Kalibrieren eines Hohlprofils oder Hohlkörpers**

(30) Priorität: 13.08.2001 DE 10138383; 27.09.2001 DE 10147848
(71) Anmelder: Alcan Technology & Management Ltd., 8212 Neuhausen am Rheinfall (CH)
(72) Erfinder: Wehner, Frank, 78256 Steisslingen (DE); Feuerstein, Martin, 78315 Radolfzell (DE); Gehrig, Markus, 8200 Schaffhausen (CH)

(57) **Zusammenfassung**

Bei einem Verfahren zum Kalibrieren eines Profiles od.dgl. Körpers -- insbesondere eines auf dem Wege des Strangpressens aus einem Leichtmetallbarren hergestellten Hohlprofils -- wird das Profil in ein Werkzeuggehäuse (16) eines Formwerkzeuges (10) zwischen die Gehäuseinnenfläche (17) und den zu dieser abstandsveränderlich ausgebildeten Formenteile (18, 18ₐ) eingelegt sowie durch letztere zur Durchführung eines mechanischen Kalibriervorganges an jene Gehäuseinnenflache (17) gepresst. Die in axialer Richtung ortsfesten Formenteile (18, 18ₐ) werden durch zumindest einen axial bewegten Dorn (26) radial verschoben, wobei der Abstand (e) zwischen den auf dem Dorn (26) gleitenden Formenteilen (18, 18ₐ) sowie der Gehäuseinnenfläche (17) bzw. der Profilinnenfläche vermindert wird. Dieses Verfahren kann auch bei einem Profil angewendet werden, wenn dieses sich nicht in einem Werkzeuggehäuse (16) befindet.

## Beschreibung

Die Erfindung betrifft ein Verfahren zum Kalibrieren eines Profils od.dgl. Körpers -- insbesondere eines auf dem Wege des Strangpressens aus einem Leichtmetallbarren hergestellten Hohlprofils -- mittels eines Formwerkzeuges. Dieses kann ein Werkzeuggehäuse enthalten, in welches das Profil eingebracht und zumindest teilweise durch Verformungsdruck an die Gehäuseinnenfläche angepresst wird. Zudem erfasst die Erfindung eine für dieses Verfahren besonders geeignete Vorrichtung.

Strangpressprofile werden über Matrizen gepresst, die üblicherweise während des Verformens des Bolzens zum Profil lokal erodieren. Außerdem hat sich gezeigt, dass die Matrizenform nur annäherungsweise präzise die Kontur des Profils bestimmen kann. Ähnliches lässt sich über rollgeformte Profile und fließgepresste Röhren sagen. Die produzierte Gestalt entspricht also nur ungefähr der gewünschten. Die Abweichungen der resultierenden Formgebung von der Sollform werden als Toleranzen bezeichnet und sind u.a. in Normen beschrieben. Zur Gestaltungsverbesserung werden verschiedene Formgebungsverfahren angewendet, etwa das Ziehen über einen Dorn bei Rundrohren oder das Kalibrieren durch Umformen mittels Innenhochdruck; letzteres ist beispielhaft in der DE 198 51 326 C1 der Anmelderin beschrieben. Nach dieser wird beim Kalibrieren eines Hohlprofils -- d.h. dem Anpassen seiner Außenfläche/n an eine durch die Innenfläche eines Formwerkzeuges vorgegebene Endgestaltung -- im Profilinneren durch ein Strömungsmedium ein Innendruck erzeugt; dieses Vorgehen wird als Innenhochdruck-Umformen (IHU) bezeichnet. Zusätzlich kann das Hohlprofil mittels wenigstens eines Stempels nachgeschoben werden, der am Werkstück stirnseitig angreift. Auf diese Weise wird letzteres aufgeweitet, gestaucht bzw. expandiert.

Zum hydraulischen Aufweiten eines Rohrabschnitts wird in diesen beispielsweise eine zapfenartige zylindrische Sonde eingeführt, die dank im Abstand voneinander befindlicher Dichtringe mit dem aufzuweitenden Rohrabschnitt einen Ringraum bildet; dieser wird zum Aufweiten mit dem Druck- oder Strömungsmedium gefüllt. Die beiden Dichtringe sind jeweils in einer ringförmigen Aufnahmenut U-förmigen Querschnitts in der Sonde angeordnet und haben im Ausgangzustand beim Einführen der Sonde in das Rohr einen höchstens dem Außendurchmesser der Sonde entsprechenden Außendurchmesser. Vor Beginn des Aufweitungsvorganges werden sie zur Abdichtung des entstandenen Ringspaltes zwischen Sonde und Rohr mit Druckmedium beaufschlagt, das den Aufnahmenuten zugeführt wird. Die Druckmittelzuleitung zum Ringraum geschieht ausschließlich über zumindest eine der Aufnahmenuten und wird durch einen als Ventilkörper dienenden Dichtring gesteuert, der eine zwischen Aufnahmenut und Ringraum befindliche Öffnung so lange verschließt, bis er durch elastisches Aufweiten seine Dichtwirkung erreicht hat. Wird der Druck im Ringraum zwischen den beiden Dichtungen erhöht, beginnt sich die Rohrwand in diesem Bereich zu weiten.

Beim Kalibrieren führen Ecken oder plötzliche Wanddickenänderungen im Werkstück zu ungleichmäßiger Verformung. Auch dehnen sich Wandungen unterschiedlicher Dicke beim Innenhochdruck-Umformen ungleichmäßig aus. Gehen von einer Ecke zwei solch unterschiedliche Wandungen aus, so werden beide Wandungen durch den Innendruck an das Werkzeug gedrückt. Die dickere Wandung bleibt dort fast stehen, während die dünnere Wandung -- geringeren Widerstandsmoments -- in die Ecke gezogen wird. Diese führt zu einer Verjüngung der dünneren Wandung zum Eckbereich hin.

Überlegungen, Profile mit längslaufenden Kanten und angrenzenden Flächen über einen Dorn zu ziehen, führten nicht zum Erfolg; die Verformung tritt nur an den Kanten auf statt in den angrenzenden Flächen. Die Kanten werden ausgedünnt und geschwächt, die Gestalt des Profils wird aber nicht kalibriert. Außerdem wird in der Produktion nach einigen Hüben der -- vorzugsweise aus Stahl gefertigte -- Kalibrierdorn in einem Profil aus Leichtmetall fressen.

In Kenntnis dieser Gegebenheiten hat sich der Erfinder das Ziel gesetzt, die oben beschriebenen Nachteile eines Kalibrierens mit Innenhochdruck zu beheben, durch Bauteilschwächung entstehende Rissgefahr zu unterbinden sowie eine konstante Wanddicke zu schaffen. Zudem soll ein Fressen der Formenteile vermieden und deren zusätzliches Schmieren unnötig werden.

Zur Lösung dieser Aufgabe führt die Lehre der unabhängigen Patentansprüche; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Erfindungsgemäß werden in das Profil zwischen die Profilinnenflächen zu diesen abstandsveränderlich ausgebildete Formenteile eingelegt sowie zur Durchführung eines mechanischen Kalibriervorganges an die Profilinnenfläche gepresst. Ist ein äußeres Werkzeuggehäuse vorhanden, wird das Profil in dieses eingelegt, in letzteres werden jene Formenteile in beschriebener Weise eingebracht und durch diese wird das Profil gegen die Gehäuseinnenfläche gepresst, was zu einer besonders exakten Formgebung der Profilaußenflächen führt.

Als günstig hat er sich erwiesen, dass die in axialer Richtung ortsfesten Formenteile durch zumindest einen axial bewegten Dorn radial verschoben werden, wobei der Abstand zwischen den Formenteilen sowie der Gehäuseinnenfläche vermindert und dabei das zwischengeordnete Profil verformt wird.

Das Profil wird also nicht mit einem Strömungsmittel beaufschlagt, sondern es wird mechanisch kalibriert.

Die für dieses Verfahren entwickelte Vorrichtung zeichnet sich dadurch aus, dass einem in Längsrichtung des Profils beweglich angeordneten Dorn konischen Längsschnittes die innere Sollform des Profils bestimmende Formenteile zugeordnet sind, welche in Längsrichtung des Profils ortsfest angebracht sowie radial dazu bewegbar ausgebildet sind.

Als besonders günstig hat sich gezeigt, mit den Formenteilen sowie der ihnen zugeordneten Gehäuseinnenfläche des Werkzeuggehäuses einen Spaltraum veränderbarer Weite für das Profil zu bilden; die Weite des Spaltraumes wird bei zunehmendem Querschnitt des axial bewegten Dornes vermindert und das zwischengeordnete Profil dadurch zunehmend an jene Gehäuseinnenfläche geschoben.

Vorteilhafterweise stellen die radial ortsveränderlich angeordneten Formenteile eine Begrenzung für die axiale Bewegungsbahn des Dornes dar. Nach einem weiteren Merkmal der Erfindung verhält sich die Weite des Spaltraumes reziprok zur wirksamen Querschnittsgröße dieses -- sich gegen seine Schubrichtung konisch erweiternden -- Dornes.

Erfindungsgemäß weist der Dorn zumindest eine dem Formenteil zugeordnete Anschlag- oder Druckfläche auf bevorzugt deren mehrere, die in Längsrichtung des Dornes dessen sich konisch verjüngenden Bereich bestimmen.

Die Anschlag- oder Druckflächen sind bei einer Ausgestaltung der Vorrichtung jeweils Teil einer profiliert vorspringenden Druckleiste des Dornes, wobei sich der Querschnitt der Druckleiste zum Dornzentrum hin verjüngt; von der Druckfläche soll zumindest eine zum Dornzentrum hin geneigte Flankenfläche ausgehen, die -- unter Bildung eines Winkels als Querschnitt einer Längsnut -- in die benachbarte Dornseite übergeht.

Als vorteilhaft wird angesehen, die Druckfläche mit einer leisten- oder federartigen Anformung auszustatten und dieser eine entsprechende Nut in der Basiskante des Formenteils zuzuordnen. Dank dieser in die Nut einrastenden Leiste wird eine Kupplung angeboten, dank derer ein Fressen der Formenteile unterbunden und ein zusätzliches Schmieren verzichtbar wird.

In einer weiteren erfindungsgemäßen Ausgestaltung ist der Dorn querschnittlich polygon. Zwei seiner Druckflächenabschnitte sollen beidseits einer Mittellinie verlaufen und zueinander geneigt sein, wobei an jeden der Abschnitte eine der Dornseiten anschließt.

Im Rahmen der Erfindung liegt ein dreiecksförmiges Formenteil mit zum Dorn gerichteter Basiskante mit jeweils einer Rahmenseite des Werkzeuggehäuses zugeordneten Schenkelflächen; die Basiskante ist bevorzugt die Hypothenuse des Formenteiles.

Für querschnittlich dreiecksförmige Hohlprofile wurde ein ebenfalls querschnittlich dreiecksförmiges Werkzeuggehäuse entwickelt, in welchem drei dreiecksartige Formenteile drei Druckleisten des Dornes zugeordnet sind, der selbst einen angenähert dreieckigen Querschnitt anbietet.

Es wird also ein Mehrfachwerkzeug angeboten, aus in Längsrichtung stehenden Formenteilen und einem beweglichen Dorn. Die stehenden Formenteile haben -- den Kanten zugewendet -- die innere Sollform der Kanten. Der in Längsrichtung zu führende Dorn ist konisch. Beim Durchziehen des Dornes durch den Formraum bzw. die oben beschriebene Laufbahn werden die Formenteile -- bei entsprechender Formgebung des Dornes -- in Richtung der Kanten geschoben und weiten das Profil auf. Dadurch werden die Flächen abgestreckt, das Profil wird auf einfache Weise kalibriert.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1,3:: jeweils die Frontsicht auf ein Werkzeug zum Kalibrieren eines Profiles;
- Fig. 2:: ein Detail aus Fig. 1 zu einer anderen Ausgestaltung;
- Fig. 4:: die Frontsicht auf ein weiteres Mehrfachwerkzeug.

Ein Werkzeug 10 zum Kalibrieren eines aus Gründen der Übersichtlichkeit in Fig. 1 nicht dargestellten Hohlprofiles aus einer Leichtmetallegierung weist in den Ecken 12, 12ₐ eines von drei Rahmenseiten 14, 14ₐ gebildeten Werkzeuggehäuses 16 gleichschenkelig dreiecksförmigen Querschnittes in jene Ecken 12, 12ₐ eingepasste -- ihrerseits ebenfalls dreiecksartige -- Formenteile 18, 18ₐ auf. Diese sowie das Werkzeuggehäuse 16 sind bevorzugt aus Stahl gefertigt.

Die Formenteile 18, 18ₐ begrenzen mit ihren Schenkel- oder Seitenflächen 19 sowie jenen Rahmenseiten 14, 14ₐ Spalträume 22 als Teil des Form- oder Werkzeugraumes 24. Da die in Fig. 1 unten verlaufende Basisseite 14 des Werkzeuggehäuses 16 länger ist als die beiden an sie angeformten, zueinander gleichlangen Schenkelseiten 14ₐ, ist der Winkel w des von den Schenkelseiten 14ₐ begrenzten Ecks 12ₐ mit 70° größer als jeder der beiden mit der Basisseite 14 gebildeten Eckwinkel t von jeweils 55°.

Die Formenteile 18, 18ₐ bestimmen mit ihren Basiskanten 20 sowie jeweils einem mittleren Abschnitt der benachbarten Rahmenseite 14 bzw. 14ₐ des Werkzeuggehäuses 16 in Fig. 1 einen Innenabschnitt des Werkzeugraumes 24. Ein in seiner Längsrichtung -- also in Blickrichtung auf Fig. 1 -- zu führender Dorn 26 ist mit drei -- an den Ecken seines von Dornseiten 28 gebildeten dreiecksförmigen Querschnitts vorspringenden -- Ansätzen- oder Druckleisten 30 versehen, die in Abstand zu den Basiskanten 20 der Formenteile 18, 18ₐ -- zur Länge a der Basiskanten 20 kürzere -- Anschlag- oder Druckflächen 32 anbieten; von dieser Druckfläche 32 weg verjüngt sich der schwalbenschwanzartige Ansatz- oder Druckleistenquerschnitt vom Dornzentrum Z hin dank -- von der Druckfläche 32 weg -- zueinander geneigter Flankenflächen 33. Insgesamt verjüngt sich der Dornquerschnitt in der erwähnten Blickrichtung, d.h. der Querschnitt seines dem Betrachter nahen Endes entspricht der in Fig. 1 angedeuteten Kontur K.

Beim Durchziehen dieses Dornes 26 durch den erwähnten Innenabschnitt des Werkzeug- oder Formraumes 24 werden die mit den Rahmenseiten 14, 14ₐ die Spalträume 22 begrenzenden dreiecksartigen Formenteile 18, 18ₐ in Richtung der Rahmenseiten 14, 14ₐ -- also quer zur Längsrichtung -- geschoben sowie der Abstand e zwischen diesen Formenteilen 18, 18ₐ und den Rahmenseiten 14, 14ₐ verkürzt; ein zwischen den Formenteilen 18, 18ₐ und dem Dorn 26 einerseits sowie dem Werkzeuggehäuse 16 anderseits angeordnetes - hier querschnittlich dreiecksförmiges - Hohlprofil wird dabei aufgeweitet, bis es sich der Innenfläche 17 des Werkzeuggehäuses 16 anschmiegt. Das Hohlprofil wird also kalibriert.

Die Fig. 2 zeigt in einer weiteren Ausgestaltung des Formenteils 18ₐ sowie des Dornes 26 an der Basiskante 20 des Formenteils 18ₐ eine in dessen Längserstreckung verlaufende Nut 36, in welche eine streifenförmig federartige Anformung 38 der Druckfläche 32 der Druckleiste 30 einrastet. Durch diese Formgebung wird ein Fressen des Formenteils 18ₐ vermieden sowie ein zusätzliches Schmieren unnötig. Dieses Mehrfachwerkzeug 10 sowie das mit ihm durchführbare Kalibrierverfahren bewährt sich besonders dann, wenn nur die Enden eines Hohlprofils kalibriert werden sollen, um dort eine Passung in ein Formteil zu erzielen.

Beim Werkzeug 10ₐ der Fig. 3 fehlt das oben beschriebene Werkzeuggehäuse 16; es umfasst den Dorn 26 und die seinen Druckflächen 32 zugeordneten Formenteile 18, 18ₐ. Diese werden in ein hier ebenfalls querschnittlich dreiecksförmiges Hohlprofil 34 eingeschoben. Durch axiales Verschieben dieses Werkzeuges 10ₐ vermindern sich die zwischen diesem und den Innenflächen 35 des Hohlprofils 34 bestehenden Spalträume 22; die Seitenflächen 19 der Formenteile 18, 18ₐ legen sich jenen Innenflächen 35 an und Kalibrieren das Hohlprofil 34.

Ein weiteres Mehrfachwerkzeug 11 besteht nach Fig. 4 aus zwei beidseits eines -- eine Symmetrieachse Q enthaltenden -- Mittelschenkels 40 angeordneten trapezförmigen Werkzeug- oder Gehäusehälften 11ₐ, deren seitliche Rahmenteile 14ₐ vom Mittelschenkel 40 weg einwärts zu einer bei M angedeuteten, die Symmetrieachse Q kreuzenden Mittellinie geneigt und durch ein zum Mittelschenkel 40 parallelen Stirnschenkel 14ₑ verbunden sind.

Im Formraum 24 der Werkzeughälfte 11ₐ ist in den beiden an den Stirn- oder Endschenkeln 14ₑ angrenzenden Ecken 12 ein dreieckartiger Formenteil 18 angeordnet sowie in den beiden am Mittelschenkel 40 befindlichen Ecken 12ₐ jeweils ein winkelförmiger Formenteil 42. Diese Formenteile 18, 42 bilden mit dem -- aus dem Mittelschenkel 40, den Rahmenseiten 14ₐ und den Stirnschenkeln 14ₑ bestehenden - - Werkzeuggehäuse 16ₐ Spalträume 22ₐ.

Die beiden in Fig. 4 dargestellten Dorne 26ₐ weisen jeweils zwei geringfügig geneigte Dornseiten 28 auf, deren jede mittels eines Eckbereiches 27 an eine gemeinsame Basisfläche 29 anschließt. Der einen Winkelabschnitt 43 des Formenteils 42 aufnehmende Eckbereich 27 schließt mit einem zur Basisfläche 29 parallelen Schenkel an die Dornseite 28 an sowie mit einem von diesem rechtwinkelig ausgehenden zweiten Schenkel an die Basisfläche 29, die ihrerseits dem anderen Winkelabschnitt 44 des Formenteils 42 zugeordnet ist.

Die Dornseiten 28 des Dorns 26ₐ begrenzen mit den benachbarten Rahmenteilen 14ₐ sich in Draufsicht zum Stirnschenkel 14ₑ hin erweiternde Spalträume 23 und gehen in zur Mittellinie M geneigte Kopfflächen 25 über, die etwa parallel zu den Basiskanten 20 der benachbarten Formenteile 18 verlaufen sowie nahe jener Mittellinie M eine zum Stirnschenkel 14ₑ parallele Firstfläche 29_{f} bilden.

In der in Fig. 4 unteren Werkzeughälfte 11ₐ ist eine Stellung des Dornes 26ₐ angedeutet, bei welcher dessen Abstand f zum Mittelschenkel 40 kürzer ist als in der oberen Werkzeughälfte 11ₐ.

Auch hier liegt das zu kalibrierende Profil zwischen dem jeweiligen Werkzeuggehäuse 16ₐ und den in Längsrichtung stehenden Formenteilen 18, 42, die ihrerseits mit dem bewegbaren Dorn 26ₐ aufweitend zusammenwirken, bis -- unter Verminderung der Weite e der Spalträume 22, 22ₐ, 23 -- das Profil an den Gehäuseinnenflächen 17 -- deren Form annehmend -- anschlägt.

## Patentansprüche

1. Verfahren zum Kalibrieren eines Profils (34) od. dgl. Körpers, insbesondere eines auf dem Wege des Strangpressens aus einem Leichtmetallbarren hergestellten Hohlprofils, mittels eines Formwerkzeuges (10ₐ),
**dadurch gekennzeichnet,**
**dass** in das Profil (34) zwischen die Profilinnenflächen (35) zu diesen abstandsveränderlich ausgebildete Formenteile (18, 18ₐ; 42) eingelegt sowie zur Durchführung eines mechanischen Kalibriervorganges an die Profilinnenflächen gepresst werden.

2. Verfahren zum Kalibrieren eines Profils (34) od. dgl. Körpers, insbesondere eines auf dem Wege des Strangpressens aus einem Leichtmetallbarren hergestellten Hohlprofils, in einem Werkzeuggehäuse (16, 16ₐ) eines Formwerkzeuges (10, 11), in welches das Profil eingebracht und zumindest teilweise durch Verformungsdruck an die Gehäuseinnenfläche (17) angepresst wird, nach Anspruch 1, **dadurch gekennzeichnet, dass** das Profil (34) zwischen die Gehäuseinnenfläche (17) und die zu dieser abstandsveränderlich ausgebildeten Formenteile (18, 18ₐ; 42) eingelegt sowie durch letztere zur Durchführung eines mechanischen Kalibriervorganges an die Gehäuseinnenfläche gepresst wird.

3. Verfahren nach Anspruch 1 oder 2, **dadurch gekennzeichnet, dass** die in axialer Richtung ortsfesten Formenteile (18, 18ₐ, 42) durch zumindest einen axial bewegten Dorn (26, 26ₐ) radial verschoben werden, wobei der Abstand (e) zwischen den auf dem Dorn gleitenden Formenteilen sowie der Profilinnenfläche (35) bzw. der Gehäuseinnenfläche (17) vermindert wird.

4. Vorrichtung zum Kalibrieren eines Profiles (34) od. dgl. Körpers, insbesondere eines auf dem Wege des Strangpressens aus einem Leichtmetallbarren hergestellten Hohlprofiles, mittels eines Formwerkzeuges (10, 10ₐ, 11), insbesondere zur Durchführung des Verfahrens nach einem der voraufgehenden Ansprüche, **dadurch gekennzeichnet, dass** einem in Längsrichtung des Profils (34) beweglich angeordneten Dorn (26, 26ₐ) konischen Längsschnittes die innere Sollform des Profils bestimmende Formenteile (18, 18ₐ; 42) zugeordnet sind, welche in Längsrichtung des Profils ortsfest angebracht sowie radial dazu bewegbar ausgebildet sind.

5. Vorrichtung mit einem Werkzeuggehäuse (16, 16ₐ) des Formwerkzeuges (10, 11), in welches das Profil eingebracht und zumindest teilweise durch Verformungsdruck an die Gehäuseinnenfläche (17) angepresst wird, nach Anspruch 4, **dadurch gekennzeichnet, dass** die Formenteile (18, 18ₐ; 42) mit der ihnen zugeordneten Gehäuseinnenfläche (17) des Werkzeuggehäuses (16, 16ₐ) einen Spaltraum (22, 22ₐ) veränderbarer Weite (e) für das Profil bilden, wobei die Weite des Spaltraumes bei zunehmendem Querschnitt des axial bewegbaren Dornes (26, 26ₐ) verminderbar ausgebildet ist.

6. Vorrichtung nach Anspruch 4 oder 5, **dadurch gekennzeichnet, dass** die radial ortsveränderlich angeordneten Formenteile (18, 18ₐ; 42) die axiale Bewegungsbahn des Dornes (26, 26ₐ) seitlich begrenzen.

7. Vorrichtung nach einem der Ansprüche 3 bis 5, **dadurch gekennzeichnet, dass** sich die Weite (e) des Spaltraumes (22, 22ₐ) zwischen den Formenteilen (18, 18ₐ, 42) einerseits und der Profilinnenfläche (35) bzw. der Gehäuseinnenfläche (17) anderseits reziprok zur wirksamen Querschnittsgröße des Dornes (26, 26ₐ) verhält.

8. Vorrichtung nach einem der Ansprüche 3 bis 7, **dadurch gekennzeichnet, dass** der Dorn (26, 26ₐ) zumindest eine dem Formenteil (18, 18ₐ; 42) zugeordnete Anschlag- oder Druckfläche (25, 27, 29; 32) aufweist, die in Längsrichtung des Dornes dessen sich konisch verjüngenden Bereich bestimmt.

9. Vorrichtung nach Anspruch 8, **dadurch gekennzeichnet, dass** die Anschlag- oder Druckflächen (32) jeweils Teil einer profiliert vorspringenden Druckleiste (30) des Dornes (26) sind (Fig. 1, 3).

10. Vorrichtung nach Anspruch 9, **dadurch gekennzeichnet, dass** sich der Querschnitt der Druckleiste (30) zum Dornzentrum (Z) hin verjüngt.

11. Vorrichtung nach einem der Ansprüche 8 bis 10, **dadurch gekennzeichnet, dass** von der Anschlag- oder Druckfläche (32) zumindest eine zum Dornzentrum (Z) hin geneigte Flankenfläche (33) ausgeht, die unter Bildung eines Winkels in die benachbarte Dornseite (28) übergeht (Fig. 1, 3).

12. Vorrichtung nach einem der Ansprüche 8 bis 11, **dadurch gekennzeichnet, dass** die Druckfläche (32) des Dornes (26) mit einer leisten- oder federartigen Anformung (38) versehen und dieser eine entsprechende Nut (36) in der Basiskante (20) des Formenteils (18ₐ) zugeordnet ist (Fig. 2).

13. Vorrichtung nach einem der Ansprüche 4 bis 12, **gekennzeichnet durch** einen querschnittlich polygonen Dorn (26ₐ) .

14. Vorrichtung nach Anspruch 13, **dadurch gekennzeichnet, dass** zwei Druckflächenabschnitte (25) beidseits einer Mittellinie (M) zueinander geneigt verlaufen, wobei an jeden der Abschnitte eine der Dornseiten (28) anschließt.

15. Vorrichtung nach einem der Ansprüche 5 bis 14, **dadurch gekennzeichnet, dass** das Formenteil (18, 18ₐ; 42) einem Eckbereich (12, 12ₐ) des Werkzeuggehäuses (16, 16ₐ) zugeordnet ist.

16. Vorrichtung nach einem der Ansprüche 5 bis 14, **gekennzeichnet durch** ein dreiecksförmiges Formtenteil (18, 18ₐ) mit zum Dorn (26) gerichteter Basiskante (20) sowie mit jeweils einer Rahmenseite (14, 14ₐ, 14ₑ) des Werkzeuggehäuses (16, 16ₐ) zugeordneten Schenkelflächen (19).

17. Vorrichtung nach Anspruch 16, **dadurch gekennzeichnet, dass** die Basiskante (20) die Hypothenuse des dreiecksförmigen Formteiles (18) ist (Fig. 4).

18. Vorrichtung nach einem der Ansprüche 5 bis 16, **gekennzeichnet durch** ein querschnittlich dreiecksförmiges Werkzeuggehäuse (16), in welchem drei dreiecksförmige Formenteile (18, 18ₐ) drei Druckleisten (32) des Dornes (26) zugeordnet sind (Fig. 1).

19. Vorrichtung nach einem der Ansprüche 5 bis 18, **gekennzeichnet durch** ein winkelförmiges Formenteil (42), wobei jeder der Winkelabschnitte (43, 44) einer Rahmenseite (14ₐ, 40) des Werkzeuggehäuses (16ₐ) zugeordnet ist (Fig. 4).
